# FASCICULE DE BREVET EUROPEEN

(11) **EP 0 926 292 B1**
(45) Date de publication et mention de la délivrance du brevet: **16.04.2003**
(21) Numéro de dépôt: 98403088.2
(22) Date de dépôt: 08.12.1998
(51) Int. Cl.: D06F 58/28

(54) **Procédé de détermination de l'évolution du séchage dans un processus de séchage, et machine de mise en oeuvre**
Verfahren zum Bestimmen des Trocknungsfortgangs in einem Trocknungsgang und Maschine zur Durchführung des Verfahrens
Method for determining the drying progression in a drying phase and machine using such method

(30) Priorité: 19.12.1997 FR 9716146
(43) Date de publication de la demande: 30.06.1999
(73) Titulaire: ESSWEIN S.A., F-85002 La Roche-sur-Yon (FR)
(72) Inventeur: Geay, Jean-Claude, Thomson-CSF, P.I.D.B., 94117 Arcueil Cedex (FR); Soulard, Antoine, Thomson-CSF, P.I.D.B., 94117 Arcueil Cedex (FR); Ouvrard, Gilles, Thomson-CSF, P.I.D.B., 94117 Arcueil Cedex (FR)
(74) Mandataire: Rinuy, Santarelli

(56) Documents cités:
- FR-A- 1 290 592
- GB-A- 2 275 992
- US-A- 5 570 520
- US-A- 5 649 372
- PATENT ABSTRACTS OF JAPAN vol. 098, no. 003, 27 février 1998 & JP 09 285696 A (MATSUSHITA ELECTRIC IND CO LTD), 4 novembre 1997

## Description

La présente invention se rapporte à un procédé de détermination de l'évolution du séchage dans un processus de séchage, ainsi qu'à une machine de mise en oeuvre de ce procédé.

Actuellement, dans le domaine des sèche-linge et des machines lavantes-séchantes, on détermine en fait la fin du processus de séchage, soit par mesure de l'évolution de la température de l'air de séchage et/ou de sa dérivée à l'aide d'une thermistance placée dans le circuit d'air de séchage (cette température augmente, à débit d'air sensiblement constant, au cours de la fin du séchage du linge), soit par mesure, à l'aide d'électrodes au contact du linge, de la résistivité du linge (celle-ci augmente au fur et à mesure du séchage).

Le résultat du procédé de mesure par thermistance dépend de paramètres non maîtrisables ou non maîtrisés. Le résultat de mesure, à charge de linge constante (type et quantité de linge), dépend de la tension d'alimentation du secteur (en général, sa valeur nominale peut être comprise entre 187 v et 254 v, et peut varier au cours du temps) et de la précision des composants en particulier du fait des tolérances de fabrication, ces composants étant ceux pouvant influencer le processus de séchage (la puissance nominale du dispositif de chauffage d'air peut varier de ± 10 %, la température des éléments de limitation peut varier de ± 5°C, et la tolérance sur la valeur de la thermistance peut influer de ± 3°C sur la dynamique de séchage). Le résultat de mesure, à environnement constant (tension, puissance de chauffage et température de l'air de séchage) dépend de la charge à sécher (masse et type de linge). De plus, les phases de séchage du linge (phase de montée en température et stabilisation de la température, phase du palier de séchage, pendant laquelle la température est pratiquement stable, et phase de fin de séchage) sont difficilement différenciables, ce qui ne permet pas de prévoir suffisamment à l'avance la fin du séchage, et encore moins de réguler de façon efficace la puissance de chauffage de l'air de séchage.

Dans le cas de la mesure de résistivité, le résultat dépend, de façon aléatoire, de la charge à sécher. Il est plus facile de sécher, de façon fiable, une charge importante qu'une charge faible, car dans ce dernier cas le résultat dépend de la position moyenne de la charge par rapport aux électrodes de mesure. Il en résulte d'importantes variations de la mesure en fonction de la masse et du type des textiles à sécher.

En plus de leur mauvaise reproductibilité, ces procédés connus nécessitent des essais statistiques nombreux, entraînant d'importants délais de développement, et donc un coût élevé de ce développement.

Il faut également noter que les résultats des mesures faites selon ces procédés connus deviennent encore plus aléatoires lorsque se produisent en cours de séchage des événements extérieurs tels que la coupure du secteur électrique, l'ouverture de la porte de la machine pour un ajout de linge en cours de séchage, le changement de la consigne (en général : durée de séchage) par l'utilisateur ou bien si l'on fait évoluer les structures de la machine.

On connaît en outre dans le document FR 1 290 592 un sèche-linge dans lequel un dispositif de régulation, contrôlant le débit d'air de séchage et l'échauffement de cet air de séchage, est mis en oeuvre à partir d'une mesure de l'humidité relative de l'air sortant du linge.

La présente invention a pour objet un procédé de détermination de l'évolution du séchage au cours d'un processus de séchage de divers produits, pour lequel la qualité de la détermination ne dépende pas ou pratiquement pas de paramètres non maîtrisables ou non maîtrisés, en particulier : la tension du secteur électrique, la dispersion des valeurs des composants ou paramètres pouvant influer sur le processus de séchage (puissance nominale de l'élément chauffant, seuils de température en cas de fonctionnement proche des limites admissibles par les composants, température telle que mesurée par la thermistance ou dispersion des résultats de mesure des électrodes), masse et type de linge à sécher, coupure du secteur d'alimentation, ouverture de porte par l'utilisateur, température et humidité ambiantes...

La présente invention a également pour objet une machine (sèche-linge ou lavante-séchante) mettant en oeuvre ce procédé, dont le prix de revient ne soit pas notablement augmenté par cette mise en oeuvre, et qui soit simple à utiliser et à entretenir.

Le procédé de l'invention est caractérisé en ce qu'il comprend les étapes suivantes :
- mesure, au début du processus de séchage, d'une humidité relative maximale de l'air de séchage, à l'arrêt de la ventilation d'air de séchage ;
- mise en oeuvre, lorsque cette humidité relative descend en-dessous d'un seuil qui est fonction de ladite humidité relative maximale, d'une dernière phase du processus de séchage, au cours de laquelle on fait alternativement circuler, dans le circuit d'air de séchage de la machine, de l'air de séchage avec au moins deux débits différents ;
- mesure des valeurs d'humidité relative pour les deux débits différents ;
- comparaison d'une relation établie à partir desdites mesures de valeurs d'humidité relative avec une relation prédéterminée dépendante d'une quantité de produit à sécher ; et
- déduction de l'état de séchage des produits en fonction du résultat de ladite comparaison.

De façon avantageuse, les mesures d'humidité relative se font à l'aide de composants dénommés "humidistances".

L'invention sera mieux comprise à la lecture de la description détaillée d'un mode de mise en oeuvre, pris à titre d'exemple non limitatif et illustré par le dessin annexé, sur lequel :
- la figure 1 est un diagramme montrant l'évolution d'une relation de différence de valeurs d'humidité relative pour différentes charges de linge, conformément à l'invention, et
- la figure 2 est un bloc-diagramme d'un exemple de circuit de détermination du degré de séchage, conforme à l'invention.

L'invention est décrite ci-dessous en référence à une lavante-séchante ou à un sèche-linge, dénommés par la suite machine, mais il est bien entendu qu'elle peut être mise en oeuvre dans divers processus de séchage à l'aide d'un flux d'air, cet air pouvant être plus ou moins chaud.

Dans la machine mettant en oeuvre le procédé de l'invention, les taux d'humidité de l'air de séchage sont mesurés à l'aide d'un composant dénommé "humidistance". Ce composant se présente sous la forme d'un condensateur dont la constante diélectrique est modifiée en fonction de l'humidité de l'air ambiant. La capacité de ce condensateur varie en fonction de l'humidité relative de l'air ambiant présent entre ses électrodes. De façon plus générale, on peut employer à la place de l'humidistance tout composant électrique dont la réponse électrique varie en fonction de l'humidité de l'air ambiant, comme par exemple des composants résistifs dont la résistance varie en fonction de cette humidité. Il est bien entendu que si l'on utilise un composant autre qu'une humidistance, on modifie en conséquence son circuit de liaison au circuit de traitement (microcontrôleur décrit ci-dessous) commandant la machine de séchage. Pour déterminer cette humidité relative, on insère le condensateur dans le circuit d'accord d'un oscillateur, et on mesure la fréquence de cet oscillateur. Cette fréquence est donc fonction de la capacité du condensateur, qui est elle-même fonction de l'humidité relative de l'air dans lequel est plongé ce condensateur. Il est donc facile de déterminer à chaque instant l'humidité relative en mesurant une valeur de fréquence.

Dans le cas d'une machine telle qu'un sèche-linge, l'humidité relative de l'air de séchage peut varier entre 0 et 100 %. La précision de mesure d'humidité relative n'est généralement nécessaire qu'en fin de séchage, lorsque le gradient de diminution d'humidité relative commence à augmenter légèrement, après être resté sensiblement constant pendant la partie centrale du processus de séchage, et que l'on veut éviter un surséchage du linge et économiser de l'énergie de chauffage de l'air de séchage. En outre, le dispositif de mesure d'humidité relative doit être à même de supporter la condensation sans endommagement ni dérive de ses caractéristiques. L'humidistance, utilisée de la façon décrite ci-dessous, répond à ces exigences.

On dispose au moins une telle humidistance dans le circuit d'air de séchage de la machine, et on la relie à un oscillateur suivi d'un circuit d'exploitation approprié permettant de contrôler le circuit de séchage et offrant à l'utilisateur la possibilité de choisir un degré de séchage déterminé. La réalisation d'un tel oscillateur et d'un tel circuit d'exploitation est évidente pour l'homme du métier à la lecture de la présente description, et ne sera pas décrite en détail.

L'invention s'adresse en particulier à des machines dans lesquelles le débit d'air de séchage peut soit être interrompu périodiquement, soit prendre au moins deux valeurs différentes. Il existe par exemple des machines dont la turbine de ventilation est dissymétrique et tourne alternativement dans chacun des deux sens. Dans l'un des sens de rotation, le débit de ventilation est élevé (environ 150 m³/h), et dans l'autre sens de rotation, le débit est plus faible (environ 40 m³/h). Au début du processus de séchage, lorsque le débit d'air est élevé, la vaporisation de l'eau contenue dans le linge est importante. Par contre, lorsque le débit d'air est faible ou nul, la vaporisation de l'eau est plus faible.

Au fur et à mesure du déroulement du processus de séchage, la différence d'humidité relative pour les deux débits d'air s'atténue et tend vers une valeur nulle. En effet, en début de séchage d'un linge humide, les molécules d'eau imprègnent aussi bien la « peau » (partie périphérique) des fibres du linge que leur coeur, et celles de la « peau » sont facilement vaporisées. Ensuite, les molécules d'eau imprégnant le coeur migrent vers la périphérie, mais ce mouvement de migration est relativement lent (sa vitesse dépend en particulier de la nature des fibres et de la disposition du linge dans le tambour de la machine). On a constaté qu'en fin de séchage, cette vitesse de migration est faible et sensiblement constante, quel que soit le débit d'air de séchage. Le procédé de l'invention tire parti de ce phénomène en surveillant au moins en fin de séchage ladite différence d'humidité pour déterminer la fin du processus de séchage.

Le diagramme de la figure 1 représente l'évolution du taux d'humidité relative H_{R} pour deux masses différentes de linge humide en fonction du temps. Les courbes de la figure 1 sont relevées sur une machine prototype ou de pré-série, puis leurs valeurs remarquables sont mémorisées dans des mémoires telles que des ROM implantées sur des machines de série, pour être exploitées de la façon décrite ci-dessous. Ces masses sont par exemple de 1 et 4 Kg. Le processus de séchage comprend trois phases notées respectivement P0, P1 et P2.

Pour toutes ces phases du processus de séchage du linge, les mesures d'humidité relative H_{R} sont effectuées à l'arrêt stabilisé du débit d'air de séchage. Egalement, pour toutes ces phases, le débit d'air varie de manière périodique. Chaque période T comprend une succession de quatre temps élémentaires : [Dmax, A, Dmin, A] dont les significations sont les suivantes : Dmax, Dmin : débit maximal et minimal respectivement, A : arrêt de la ventilation d'air de séchage. Les valeurs de Dmax et de Dmin sont différentes selon les phases du processus de séchage. Ainsi, selon un exemple, pour les phases P0 et P1, les valeurs de Dmax et Dmin sont respectivement de 140 m³/h et 40 m³/h et leurs durées respectives au sein d'une période T sont de 31 secondes et 6 secondes, les temps d'arrêt A étant de 2 secondes. Pour ce même exemple, pendant la phase P2, les valeurs des débits sont les mêmes, mais leurs durées sont de 12 secondes pour Dmax et 25 secondes pour Dmin, les temps d'arrêt A étant toujours de 2 secondes. Bien entendu, les valeurs citées pour cet exemple peuvent toutes être différentes dans d'autres exemples sans sortir du cadre de l'invention.

Les phases P0, P1 et P2 sont déterminées de la façon suivante. La phase P0 commence avec le début du processus de séchage et s'achève lorsque la masse de linge et les parties de la machine chauffées par le flux d'air chaud de séchage ont atteint la température maximale que peut leur conférer cet air chaud. Cette fin de P0 coïncide avec l'instant où l'humidité relative H_{R} de l'air de séchage atteint son maximum (H_{RO}), H_{R} étant mesurée à l'arrêt de la ventilation (par exemple après 25 secondes d'arrêt, pour pouvoir obtenir une valeur stabilisée de l'humidité relative) entre deux périodes T successives, T étant telle que définie ci-dessus. Pour simplifier la réalisation, on peut, dans les machines de série, prendre P0 de durée fixe égale à la plus grande valeur mesurée en laboratoire sur des machines de pré-série. La périodicité de mesure de H_{R} peut être variable selon les machines et selon les masses de linge. Il suffit généralement de quelques mesures pour déterminer la fin de P0, qui intervient assez rapidement après le début du séchage (après quelques minutes en général). On constate que les valeurs de H_{RO} sont nettement différentes pour les deux charges de linge prises en exemple (ces valeurs de H_{RO} sont notées H_{RO} - 1 et H_{RO} -4.

Ensuite débute la phase P1, au cours de laquelle on mesure des valeurs d'humidité relative appelées H_{R}. Ces valeurs sont mesurées entre deux périodes T, également à l'arrêt de la ventilation, par exemple après 25 secondes d'arrêt. On constate que H_{R} est constante, puis diminue sensiblement linéairement au cours du temps, et plus rapidement pour de faibles charges de linge.

Ceci est dû en particulier au fait que l'air de séchage passe plus difficilement dans une grande quantité de linge (occupant presque complètement tout le volume intérieur du tambour de la machine) que dans une petite quantité de linge, et se charge donc moins en humidité.

La fin de la phase P1 est déterminée de la façon suivante. On peut par exemple prendre comme référence l'instant où le taux de séchage du linge atteint 20 % (le taux de séchage étant défini comme le rapport entre la masse d'eau restant dans le linge et la masse de linge). Ce taux de séchage ne pouvant être directement mesuré dans une machine en service chez l'utilisateur, on détermine en laboratoire, dans une machine identique, le taux d'humidité relative H_{R1} correspondant. Ce taux est noté x. H_{RO}, avec o<x<1, et ce, pour différentes quantités de linge humide, H_{R1} étant toujours mesuré de la façon décrite ci-dessus. Pour des raisons de clarté, on n'a représenté sur la figure 1 que deux courbes, correspondant à des masses de linge humide de 1 et 4 kg, mais dans la réalité, on procède avec différentes autres masses.

La phase P2 débute dès que l'humidité relative devient inférieure au x. H_{RO} correspondant. Pendant toute cette phase, qui s'achève théoriquement au séchage complet du linge, on effectue deux mesures différentes pour chaque charge de linge: une mesure de H_{R1} comme pendant la phase P1, et une mesure de H_{R2} pendant des temps élémentaires où le débit d'air de séchage est égal à Dmin. Les mesures de H_{R1} et H_{R2} pendant la phase P2 sont effectuées plus souvent que les mesures de H_{R1} pendant la phase P1, car leurs valeurs diminuent très rapidement. On relève pour différentes valeurs de la différence (H_{R1} - H_{R2}) le taux de séchage correspondant (ou une indication équivalente telle que linge prêt à être repassé, linge tout à fait sec, ...), car, comme on le voit d'après la figure 1, cette différence décroît en fonction du temps, et donc en fonction du taux de séchage du linge, et s'annule lorsque le linge est complètement sec. On remarquera sur cette figure 1 que les courbes relatives à différentes charges de linge ont des phases P1 et P2 de durées différentes et que les fins des phases P2 sont suffisamment distantes entre elles dans le temps pour qu'un processeur puisse les distinguer facilement.

Par conséquent, il suffit de mémoriser dans la mémoire de chaque machine de série les allures des différentes courbes H_{R1} et H_{R2} (ou des points caractéristiques de ces courbes, entre lesquels peut avoir lieu une interpolation) pour différentes charges de linge, ces différentes courbes ayant été relevées sur une machine prototype ou de pré-série, afin de déterminer très facilement la fin du séchage du linge. A cet effet, il n'est pas nécessaire que l'utilisateur connaisse la masse de linge, puisque les courbes relatives à différentes masses et/ou qualités de linge sont suffisamment différenciées les unes par rapport aux autres. Il suffit donc que le dispositif de contrôle de la machine procède à quelques mesures de taux d'humidité (par l'intermédiaire de mesures de fréquences) à des instants « caractéristiques », c'est-à-dire au début du séchage pour déterminer H_{RO} (lorsque le taux d'humidité est à son maximum), puis un peu avant la fin prévisible de P1 (c'est-à-dire peu de temps avant de descendre à x. H_{RO}), et ensuite périodiquement au cours de P2, en alternant régulièrement les mesures de H_{R1} et H_{R2} jusqu'à ce que la différence (H_{R1} - H_{R2}) atteigne la valeur désirée, qui est fonction du taux de séchage (ou d'une indication similaire) affiché par l'utilisateur. On notera que les courbes relatives à une petite charge de linge (quelques pièces de linge) et à une charge maximale de linge (environ 4 à 5 kg, pour une machine standard) sont suffisamment distantes entre elles pour que le circuit de contrôle de la machine puisse, avant même la fin de PO, rapidement déterminer quelle est la courbe relative à une charge quelconque de linge à sécher, même si cette charge diffère nettement en composition de celle ayant servi à établir les courbes.

Il est important de noter que ces mesures sont pratiquement indépendantes de la température de l'air de séchage (en particulier pendant P2) et des différents phénomènes précités intervenant dans le processus de séchage (tension secteur, rechargement de linge, dérives des composants...).

L'humidité d'un flux d'air étant un phénomène diffus, et non pas concentré en une faible zone de la section de ce flux, le positionnement de l'humidistance n'a pas besoin d'être effectué en un endroit précis. Il est par conséquent aisé de la placer en un endroit où elle risque le moins l'encrassement par de la bourre provenant du linge séché.

Le procédé de l'invention peut être mis en oeuvre aussi bien dans les machines à évacuation de l'air de séchage que dans les machines à condensation.

De façon avantageuse, on peut améliorer la précision de détermination du taux de séchage en déterminant le type moyen du produit à sécher et ses caractéristiques de séchage (textile dans le cas présent) par exemple en mesurant la pente des courbes de la figure 1. En effet, la nature des fibres textiles influence la vitesse de migration des molécules d'eau de leur coeur vers la surface, donc la vitesse de séchage. Dans le cas extrême de fibres n'absorbant pratiquement pas d'eau, l'évaporation de l'eau retenue superficiellement est rapide, et donc le séchage est rapide, ce qui augmente la pente de la courbe correspondante. Il suffit alors de moduler la vitesse de séchage de ces produits.

Une autre possibilité d'affiner cette précision est d'associer à l'humidistance une sonde de température, ce qui permet de tenir compte de l'influence des variations de température sur les variations d'humidité relative, et donc de corriger ces dernières. De plus, il est ainsi possible de déterminer l'humidité absolue de l'air de séchage.

Le circuit 1 représenté schématiquement en figure 2 comporte, en tant que dispositif d'exploitation de signaux de capteurs et dispositif de calcul, un microcontrôleur numérique 2. Un capteur principal capacitif 3, du type « humidistance », est relié à un oscillateur 4 suivi d'un circuit 5 de mise en forme délivrant des signaux rectangulaires à fréquence variable en fonction de la capacité du capteur 3. La sortie du circuit 5 est reliée à une entrée numérique 6 du microcontrôleur 2. Le microcontrôleur 2 est également relié à une mémoire 8 dans laquelle sont stockées des valeurs de taux de séchage en fonction de différentes valeurs d'humidité relative et/ou de valeurs de différences d'humidité relative pour les débits d'air de la machine. Si on ne dispose pas d'humidistance, on peut utiliser à sa place un capteur résistif d'humidité (7). Cette solution alternative a été représentée en traits interrompus en figure 3. Ce capteur 7 est relié à une entrée analogique 6' du microcontrôleur 2. Cette entrée 6' est reliée, à l'intérieur du microcontrôleur à un convertisseur analogique/numérique (non représenté). Un capteur de température 9, par exemple une thermistance, est relié à une autre entrée analogique 10 du microcontrôleur 2. Le microcontrôleur 2 est programmé de façon évidente pour l'homme du métier à la lecture de la présente description. Le capteur de température 9 permet de corriger, le cas échéant, les informations fournies par le capteur 3. Un capteur de débit d'air de séchage 11 est relié à une autre entrée 12 du microcontrôleur. Cette entrée 12 est une entrée analogique ou numérique, selon le type du capteur 11. Dans le cas le plus simple, ce capteur 11 est un tachymètre solidaire de la turbine du circuit d'air de séchage.

## Revendications

1. Procédé de détermination de l'évolution du séchage au cours d'un processus de séchage comprenant plusieurs phases de séchage (P0, P1, P2), mis en oeuvre dans une machine dans laquelle on fait circuler un courant d'air chauffé, **caractérisé en ce qu'**il comprend les étapes suivantes :
- mesure, au début du processus de séchage, d'une humidité relative maximale (H_{RO}) de l'air de séchage, à l'arrêt de la ventilation d'air de séchage ;
- mise en oeuvre, lorsque cette humidité relative descend en-dessous d'un seuil (x, H_{RO}) qui est fonction de ladite humidité relative maximale (H_{RO}), d'une dernière phase (P2) du processus de séchage, au cours de laquelle on fait alternativement circuler, dans le circuit d'air de séchage de la machine, de l'air de séchage avec au moins deux débits différents (D1, D2) ;
- mesure des valeurs d'humidité relative (H_{R1}, H_{R2}) pour les deux débits différents (D1, D2);
- comparaison d'une relation établie à partir desdites mesures de valeurs d'humidité relative (H_{R1}, H_{R2}) avec une relation prédéterminée dépendante d'une quantité de produit à sécher ; et
- déduction de l'état de séchage des produits en fonction du résultat de ladite comparaison.

2. Procédé selon la revendication 1, **caractérisé en ce que** ladite relation prédéterminée est une différence entre des valeurs d'humidité relative mesurées pour les deux débits différents.

3. Procédé selon la revendication 1 ou 2, **caractérisé en ce que** l'on mesure en outre la température de l'air de séchage en au moins un point de son circuit, afin de corriger, le cas échéant, les mesures d'humidité relative.

4. Procédé selon l'une des revendications précédentes, **caractérisé en ce que** l'on mesure la pente de la loi d'évolution de l'humidité relative, afin de tenir compte du type du produit à sécher et de ses caractéristiques de séchage.

5. Machine de séchage de produits par un courant d'air de séchage, comportant un microcontrôleur (2) auquel est relié au moins un capteur d'humidité relative (3, 7), **caractérisée en ce qu'**elle comprend un capteur (11) de débit d'air de séchage relié au microcontôleur (2) et une mémoire (8) dans laquelle sont stockées des valeurs de taux de séchage en fonction de valeurs de différences d'humidité relative pour les débits d'air de la machine (D1, D2).

6. Machine selon la revendication 5, **caractérisée en ce que** l'un au moins des capteurs d'humidité relative (3) est un capteur capacitif du type "humidistance".

7. Machine selon l'une des revendications 5 ou 6, **caractérisée en ce que** l'un au moins des capteurs d'humidité relative (7) est un capteur résistif.

8. Machine selon la revendication 5 à 7, **caractérisée en ce qu'**elle comporte en outre au moins un capteur (9) de température d'air de séchage.

9. Machine selon l'une des revendications 5 à 8, **caractérisée en ce qu'**elle est un sèche-linge ou une lavante-séchante.

## Claims

1. Method for determining progress with drying during a drying process comprising several drying phases (P0, P1, P2), implemented in a machine in which a flow of heated air is made to circulate, **characterised in that** it comprises the following steps:
- measuring, at the start of the drying process, a maximum relative humidity (H_{RO}) of the drying air, at the stoppage of the drying air ventilation;
- implementing, when this relative humidity descends below a threshold (x.H_{RO}) which is a function of the said maximum relative humidity (H_{RO}), a last phase (P2) of the drying process during which drying air is made to circulate in alternation in the drying air circuit of the machine, at at least two different flow rates (D1, D2);
- measuring the relative humidity values (H_{R1}, H_{R2}) for the two different flow rates (D1, D2);
- comparing a relationship established from the said measurements of relative humidity values (H_{R1}, H_{R2}) with a predetermined relationship dependent on a quantity of product to be dried; and
- deducing the state of drying of the product according to the result of the said comparison.

2. Method according to Claim 1, **characterised in that** the said predetermined relationship is a difference between relative humidity values measured for the two different flow rates.

3. Method according to Claim 1 or 2, **characterised in that** the temperature of the drying air is also measured at at least one point in its circuit in order to correct the relative humidity measurements where necessary.

4. Method according to one of the preceding claims, **characterised in that** the slope of the law for the change in relative humidity is measured in order to take account of the type of product to be dried and its drying characteristics.

5. Machine for drying products by means of a drying air flow, comprising a microcontroller (2) to which there is connected at least one relative humidity sensor (3, 7), **characterised in that** it comprises a drying air flow sensor (11) connected to the microcontroller (2) and a memory (8) in which there are stored drying level values according to values of differences in relative humidity for the air flow rates of the machine (D1, D2).

6. Machine according to Claim 5, **characterised in that** at least one of the relative humidity sensors (3) is a capacitive sensor of the "Humidistance" type.

7. Machine according to one of Claims 5 or 6, **characterised in that** at least one of the relative humidity sensors (7) is a resistive sensor.

8. Machine according to Claims 5 to 7, **characterised in that** it also comprises at least one drying air temperature sensor (9) .

9. Machine according to one of Claims 5 to 8, **characterised in that** it is a tumble dryer or a washer-dryer.

## Patentansprüche

1. Verfahren zum Bestimmen des Trocknungsfortgangs in einem Trocknungsgang mit mehreren Trocknungsphasen (P0, P1, P2), das in einer Maschine durchgeführt wird, in welcher ein erhitzter Luftstrom zirkuliert, **dadurch gekennzeichnet, daß** es folgende Schritte aufweist:
- am Anfang des Trocknungsgangs wird eine maximale relative Feuchtigkeit (H_{RO}) der Trocknungsluft gemessen, wobei die Ventilation der Trocknungsluft gestoppt wird';
- wenn diese relative Feuchtigkeit einen Schwellenwert (x. H_{RO}) unterschreitet, der von der maximalen relativen Feuchtigkeit (H_{RO}) abhängig ist, wird eine letzte Phase (P2) des Trocknungsgangs durchgeführt, während welcher im Trocknungsluftkreis der Maschine Trocknungsluft mit mindestens zwei verschiedenen Durchsätzen (D1, D2) abwechselnd zirkuliert;
- die Werte der relativen Feuchtigkeit (H_{R1}, H_{R2}) werden für die beiden verschiedenen Durchsätze (D1, D2) gemessen;
- ein Verhältnis aus den Messungen der Werte der relativen Feuchtigkeit (H_{R1}, H_{R2}) wird mit einem vorgegebenen, von der Menge des zu trocknenden Produkts abhängigen Verhältnis verglichen; und
- der Trocknungszustand der Produkte wird aufgrund des Ergebnisses des Vergleichs abgeleitet.

2. Verfahren nach Anspruch 2, **dadurch gekennzeichnet, daß** das vorgegebene Verhältnis eine Differenz zwischen den für beide verschiedene Durchsätze gemessenen Werten ist.

3. Verfahren nach Anspruch 1 oder 2, **dadurch gekennzeichnet, daß** zudem die Temperatur der Trocknungsluft an mindestens einer Stelle ihres Kreislaufs gemessen wird, um gegebenenfalls die Messwerte der relativen Feuchtigkeit zu korrigieren.

4. Verfahren nach einem der vorgehenden Ansprüche, **dadurch gekennzeichnet, daß** die Steigung des Verlaufs der Entwicklung der relativen Feuchtigkeit gemessen wird, um die Art des zu trocknenden Produkts und dessen Trocknungsmerkmale zu berücksichtigen.

5. Maschine zum Trocken von Produkten durch einen Trocknungsluftstrom, mit einer Mikrosteuerung (2), mit der mindestens ein Sensor (3, 7) für die relative Feuchtigkeit verbunden ist, **dadurch gekennzeichnet, daß** sie einen Sensor (11) für den Durchsatz der Trocknungsluft, der mit der Mikrosteuerung (2) verbunden ist, und einen Speicher (8), in welchem Trockenwerte gespeichert werden abhängig von Werten der Unterschiede in der relativen Feuchtigkeit für die Luftdurchsätze (D1, D2) der Maschine.

6. Maschine nach Anspruch 5, **dadurch gekennzeichnet, daß** mindestens einer der Sensoren für die relative Feuchtigkeit (3) ein kapazitiver Sensor vom Typ "Feuchtigkeitsabstand" ist.

7. Maschine nach einem der Ansprüche 5 oder 6, **dadurch gekennzeichnet, daß** mindestens einer der Sensoren für die relative Feuchtigkeit (3) ein resistiver Sensor ist.

8. Maschine nach einem der Ansprüche 5 bis 7, **dadurch gekennzeichnet, daß** sie zudem mindestens einen Sensor (9) für die Temperatur der Trocknungsluft aufweist.

9. Maschine nach einem der Ansprüche 5 bis 8, **dadurch gekennzeichnet, daß** sie ein Wäschetrockner oder ein Waschtrockner ist.
